# EUROPÄISCHE PATENTSCHRIFT

(11) **EP 0 312 031 B1**
(45) Veröffentlichungstag und Bekanntmachung des Hinweises auf die Patenterteilung: **16.12.1992**
(21) Anmeldenummer: 88116963.5
(22) Anmeldetag: 12.10.1988
(51) Int. Cl.: D03D 47/27, D03D 39/16

(54) **Vorrichtung zum Führen der Greiferstangen an einer Greiferwebmaschine**
Device to guide the rapiers in a gripper loom
Dispositif pour guider les lances dans un métier à pinces

(30) Priorität: 12.10.1987 BE 8701166
(43) Veröffentlichungstag der Anmeldung: 19.04.1989
(73) Patentinhaber: N.V. Michel Van de Wiele, B-8510 Kortrijk (Marke) (BE)
(72) Erfinder: Debaes, John, B-8610 Wevelgem-Gullegem (BE)
(74) Vertreter: Prechtel, Jörg, Dipl.-Phys. Dr.

(56) Entgegenhaltungen:
- FR-A- 1 555 432
- FR-A- 2 320 371

## Beschreibung

Die Erfindung betrifft eine Vorrichtung zum Führen wenigstens einer Greiferstange an einer Greiferwebmaschine.

Die wenigstens eine Greiferstange muß neben dem Geweberand unterstützt und dabei von einer Führungsvorrichtung geführt werden, damit sie während ihrer Hin- und Herbewegung der gewünschten Bahn folgt. Diese Führungshilfsmittel können erste Führungshilfsmittel auf der dem Gewebe zugewandten Seite von Antriebszahnrädern für die Greiferstangen und zweite Führungshilfsmittel auf der vom Gewebe abgewandten Seite der Antriebszahnräder umfassen.

Bei Webmaschine des Typs MPS 22 der Anmelderin sind die ersten Führungshilfsmittel zum Führen der Greiferstange über Tragzapfen an der Maschinenwand befestigt. Die zweiten Führungshilfsmittel sind an einem Träger angebracht, der am Rahmen der Webmaschine in einer festen Betriebsposition befestigbar ist. Da bei Greiferwebmaschinen, insbesondere Greiferwebmaschinen mit Geber-Greiferstangen und Nehmer-Greiferstangen, der Ort der Übergabe des Schußfadens äußerst genau eingestellt werden muß, muß unter anderem auch die Winkelstellung der Greiferstangen in einer zur Gewebeebene im wesentlichen parallel verlaufenden Ebene eingestellt werden können. Bei den MPS 22-Webmaschinen kann eine Winkeljustierung nur mittels der ersten Führungshilfsmittel durchgeführt werden, da die zweiten Führungshilfsmittel der MPS 22-Webmaschinen in der festen Betriebsstellung festgelegt sind. Bei einer derartigen Winkeljustierung der Greiferstangen wird somit zwangsläufig der Eingriff der Greiferstangen mit den ihnen zugeordneten Antriebszahnrädern und die Führung der Greiferstangen in den zweiten Führungshilfsmitteln verschlechtert. Eine genaue Führung der Greiferstangen ist somit wesentlich erschwert.

Demgegenüber liegt die Aufgabe der Erfindung darin, eine Vorrichtung zum Führen von Greiferstangen mit Zahnradantrieb bereitzustellen, welche eine genaue Führung der Greiferstangen bei schneller Nachjustierbarkeit der Greiferstangen ermöglicht.

Diese Aufgabe wird durch die Merkmale des Anspruchs 1 gelöst. Dadurch, daß der Träger am Rahmen in verschiedenen Drehpositionen wahlweise festlegbar ist, kann durch einfaches Verdrehen des Trägers relativ zum Rahmen eine Winkeljustierung auch der zweiten Führungshilfsmittel vorgenommen werden. Dabei bleibt der genaue Antriebszahnrad-Eingriff in die Greiferstangenverzahnung erhalten. Darüber hinaus wird dadurch, daß auch die ersten Führungshilfsmittel am drehbar gelagerten Träger angeordnet sind, bei einem Verdrehen des Trägers relativ zum Webmaschinenrahmen die Justierung der Greiferstangen bezüglich der ersten Führungshilfsmittel nicht aufgehoben. Somit müssen die ersten Führungshilfsmittel nach einer Änderung der Grundstellung des Trägers nicht zwangsläufig nachjustiert werden, was eine beträchtliche Zeiteinsparung mit sich bringt.

In den Unteransprüchen sind vorteilhafte Weiterbildungen des Gegenstands des Anspruchs 1 angegeben.

Die Erfindung betrifft auch eine Greiferwebmaschine, versehen mit einer Vorrichtung der vorstehend beschriebenen erfindungsgemäßen Art.

Die Erfindung wird im folgenden an einem Ausführungsbeispiel anhand der beiliegenden Zeichnung näher erläutert. Es stellt dar:
- Figur 1: eine perspektivische Ansicht einer Greiferführungs-Vorrichtung gemäß der Erfindung mit angedeuteten Greiferstangen;
- Figur 2: eine perspektivische Ansicht der Greiferführungs-Vorrichtung gemäß der Erfindung aus einer anderen Blickrichtung; und
- Figur 3: eine perspektivische Ansicht der Führungs plättchen der Greiferführungs-Vorrichtung gemäß der Erfindung.

Unabhängig davon, ob ein Flach- oder Doppelstückwebstuhl vorliegt, sitzen bei einer Greiferwebmaschine mit Greiferstangen die Greifer 1 (Figur 1) auf den Außenenden der Greiferstangen 2, die jeweils von einem in einer horizontalen Fläche liegenden Antriebszahnrad 3 angetrieben werden, dem über eine vertikale Welle 4 eine Bewegung erteilt wird. Jene Greiferstangen 2 müssen an verschiedenen Stellen gestützt und geführt werden, damit sie bei ihrer Hin- und Herbewegung die richtige Richtung einschlagen und sich Geber- und Nehmergreifer für die Übergabe der Schußfäden in ihrer Übernahmeposition treffen. Im Ausführungsbeispiel sind zwei Greiferstangen 2 mit gemeinsamer Führungseinheit dargestellt.

Hierzu wird jede Greiferstange von drei Maschinenteilen (Führungshilfsmitteln) geführt. Der Kopf der Greiferstange wird von einem Führungsplättchen 5 unterstützt, das Hinterende der Greiferstange wird von einer mit einem Profil versehenen Geradführung 6 umfaßt, und gegenüber dem Antriebszahnrad 3 sind mehrere Röllchen 7 vorgesehen, die die Rückseite der Greiferstangen 2 führen und diese im richtigen Abstand von der vertikalen Welle 4 vorbeilaufen lassen, damit sie mit den auf jener Welle 4 sitzenden Antriebszahnrädern 3 zusammenwirken.

Bei der Vorrichtung gemäß der Erfindung sind die drei Maschinenteile als Einheit verstellbar miteinander verbunden, und diese ist mit einem oder mehreren fest am Rahmen der Webmaschine angeordneten Teilen einstellbar verbunden. Hierzu ist ein Greiferführungsgehäuse 8 vorgesehen. Jenes Greiferführungsgehäuse 8 ist an einer Nabe 9 angebracht, die um die Welle 4 der Antriebszahnräder im Getriebegehäuse 10 des Greiferantriebes drehbar angeordnet ist (Figur 2). Das Greiferführungsgehäuse 8 weist ferner mehrere Langlöcher 11 auf, in denen Schraubenbolzen 12 stecken, die im Motorgehäuse 10 festgedreht werden können, damit es in der gewünschten Richtung festgesetzt werden kann. Das Greiferführungsgehäuse 8 besitzt vorzugsweise die Gestalt eines Halbzylinders, der zum Schutze der Antriebszahnräder 3 um diese herum aufrecht steht.

Auf jenem Greiferführungsgehäuse 8 sind die verschiedenen Führungshilfsmittel verstellbar angebracht (Figur 1). Dazu sitzen die Röllchen 7 in einem Rähmchen 13, das lotrecht relativ zu den Greiferstangen eingestellt und am Greiferführungsgehäuse 8 durch nicht gezeigte Hilfsmittel festgesetzt werden kann. Die Geradführungen 6 sind höhenverstellbar in einem U-Profil 14 untergebracht, das in einer festen Orientierung mit Rücksicht auf das Greiferführungsgehäuse 8 an diesem fest angebracht ist. Die Führungsplättchen 5 sind über eine verstellbare Trägerkonstruktion 15 (Figur 3) an einer Schiene 16 aufgehängt. Die Trägerkonstruktion 15 ist relativ zum Greiferführungsgehäuse 8 in Richtung der Greiferstangen 2 einstellbar, damit die Position der Führungsplättchen 5 an die Gewebebreite angepaßt werden kann.

Die Tragkonstruktion 15 der Führungsplättchen 5 ist derart gewählt, daß jene in drei Richtungen einzustellen ist und jede der drei Richtungen unabhängig von den anderen zu verändern ist; dabei stimmen die Richtungen jeweils mit der Kettrichtung, der Höhe bzw. der Schußrichtung überein. Hierzu sind die Führungsplättchen 5 (Figur 3) jeweils an einem Schenkel eines horizontal liegenden Bügels 17 aufgehängt und mit Stellschrauben 18 in der Kettrichtung verstellbar. Die beiden Bügel 17 sind jeweils mit einem Bolzen (z.B. Schraubbolzen) in einem vertikalen Langloch 22 eines Tragstückes 19 eingehängt, damit ihre Höhenposition zu verstellen ist. Das Tragstück 19 ist mit Hilfe eines Bolzens (z.B. Schraubbolzen) 24 in einem horizontalen Langloch 23 der Schiene 16 festgelegt, damit die Führungsplättchen 5 in der Schußrichtung zu verschieben und einzustellen sind.

Für die Festigkeit und Stabilität der Einheit der Führungshilfsmittel kann es notwendig sein, diese Einheit zusätzlich durch weitere Mittel am Rahmen festzuklemmen. Hierfür ist das U-Profil 14 der Geradführung 6 mit einer Stütze 20 versehen, die mit einem Schraubenbolzen in einem horizontalen Langloch an einem Teil des Rahmens festzusetzen ist.

Die Vorrichtung gemäß der Erfindung läßt eine Verstellung der Greiferstangenführungshilfsmittel auf eine wirksame und progressive Art zu. Nachdem zuerst die Richtung der Greiferstangen 2 bestimmt wird, können die anderen Führungshilfsmittel unabhängig voneinander entsprechend den Anforderungen der Webmaschine und des Webablaufes eingestellt werden. Es ist selbstverständlich, daß die vorliegende Erfindung sowohl für Doppelstück- als auch für Einzelstückwebmaschinen angewendet werden kann.

Die Erfindung, wie vorgehend beschrieben, kann wie folgt zusammengefaßt werden:
Vorrichtung zum Führen der Greiferstangen an einer Greiforwebmaschine, bei der die Antriebszahnräder 3 der Greiferstangen 2 in einer im wesentlichen horizontalen Fläche liegen, bestehend aus mehreren Führungshilfsmitteln 5, 6, 7, die an einer der beiden Seiten der und/oder gegenüber den Antriebszahnrädern 3 vorgesehen sind, dadurch gekennzeichnet, daß die zueinander einstellbaren Führungshilfsmittel 5, 6, 7 zu einer einzigen Einheit zusammengesetzt sind, die an der Webmaschine einstellbar, vorzugsweise um eine Achse drehbar angeordnet ist, die mit der Drehachse der Antriebszahnräder 3 zusammenfällt.

## Patentansprüche

1. Vorrichtung zum Führen wenigstens einer Greiferstange (2) an einer Greiferwebmaschine mit
- zwei in Längsrichtung der Greiferstangen (2) voneinander beabstandeten Führungshilfsmitteln (5,6) im Bereich von den Greiferstangen (2) zugeordneten Antriebszahnrädern (3), nämlich erste Führungshilfsmittel (5) auf der dem Gewebe zugewandten Seite der Antriebszahnräder (3) und zweite Führungshilfsmittel (6) auf der vom Gewebe abgewandten Seite der Antriebszahnräder (3) und
- einem am Rahmen der Webmaschine befestigbaren Träger für beide Führungshilfsmittel (5,6),
wobei
- beide Führungshilfsmittel (5,6) am Träger relativ zueinander einstellbar sind,
- der Träger am Rahmen um eine mit der Drehachse (4) der Antriebszahnräder (3) zusammenfallende Achse drehbar gelagert ist und
- der Träger am Rahmen in verschiedenen Drehpositionen wahlweise festlegbar ist.

2. Vorrichtung nach Anspruch 1, **dadurch gekennzeicnet,** daß der Träger ein Greiferführungsgehäuse (8) umfaßt und daß der Träger, insbesondere das Greiferführungsgehäuse (8), an einer um die Drehachse (4) der Antriebszahnräder (3) drehbaren Nabe (9) angebracht ist.

3. Vorrichtung nach Anspruch 2, **dadurch gekennzeichnet,** daß das Greiferführungsgehäuse (8) eine Mehrzahl von Langlöchern (11) aufweist, die von mit dem Rahmen verschraubbaren Schraubbolzen (12) durchsetzbar sind, um das Greiferführungsgehäuse (8) in einer gewünschten Richtung festsetzen zu können.

4. Vorrichtung nach einem der Ansprüche 2 oder 3, **dadurch gekennzeichnet,** daß der Träger eine Schiene (16) umfaßt, welche parallel zur Längsrichtung der Greiferstangen verläuft und die die ersten Führungshilfsmittel (5) mit dem Greiferführungsgehäuse (8) verbindet.

5. Vorrichtung nach wenigstens einem der vorhergehenden Ansprüche, **dadurch gekennzeichnet,** daß die ersten Führungshilfsmittel (5), vorzugsweise in Form von Führungsplättchen, relativ zum Träger in drei Richtungen voneinander unabhängig einstellbar sind, die jeweils mit der Kettrichtung, der Schußrichtung und der Höhe übereinstimmen.

6. Vorrichtung nach Anspruch 5, **dadurch gekennzeichnet,** daß die ersten Führungshilfsmittel (5) zur Anpassung an die jeweilige Gewebebreite parallel zur Längsrichtung der Greiferstangen (2) verstellbar ausgebildet sind.

7. Vorrichtung nach wenigstens einem der vorhergehenden Ansprüche, **dadurch gekennzeichnet,** daß die zweiten Führungshilfsmittel (6), vorzugsweise in Form einer mit Führungsprofil versehenen Geradführung, relativ zum Träger unter Beibehaltung ihrer Orientierung in der Höhe einstellbar sind.

8. Vorrichtung nach wenigstens einem der vorhergehenden Ansprüche, **dadurch gekennzeichnet,** daß die von den Führungshilfsmitteln (5,6) und dem Träger gebildete Baueinheit an wenigstens einer zweiten Stelle (20) relativ zum Rahmen festlegbar ist.

9. Vorrichtung nach wenigstens einem der vorhergehenden Ansprüche, **dadurch gekennzeichnet,** daß im Bereich der Antriebszahnräder (3) dritte Führungshilfsmittel (7) am Träger angeordnet sind und daß die dritten Führungshilfsmittel (7), vorzugsweise in Form von Rollen, in einer zur Längsrichtung der Greiferstangen (2) lotrechten Richtung relativ zum Träger einstellbar sind.

10. Greiferwebmaschine, versehen mit einer Vorrichtung nach wenigstens einem der vorhergehenden Ansprüche.

## Claims

1. Device for guiding at least one gripper bar (2) on a gripper weaving machine, with
- two guide aids (5, 6) spaced from one another in the longitudinal direction of the gripper bars (2) and located in the region of driving gearwheels (3) assigned to the gripper bars (2), namely first guide aids (5) on the side of the driving gearwheels (3) facing the fabric and second guide aids (6) on the side of the driving gearwheels (3) facing away from the fabric, and
- a carrier for the two guide aids (5, 6) which is fastenable to the frame of the weaving machine,
wherein
- the two guide aids (5, 6) are adjustable relative to one another on the carrier,
- the carrier is mounted on the frame rotatably about an axis coinciding with the axis of rotation (4) of the driving gearwheels (3), and
- the carrier can be fixed on the frame selectively in different rotary positions.

2. Device according to Claim 1, characterised in that the carrier comprises a gripper guide housing (8), and in that the carrier, especially the gripper guide housing (8), is attached to a hub (9) rotatable about the axis of rotation (4) of the driving gearwheels (3).

3. Device according to Claim 2, characterised in that the gripper guide housing (8) has a plurality of long holes (11), through which screw bolts (12) screwable to the frame can pass, so that the gripper guide housing (8) can be fixed in a desired direction.

4. Device according to one of Claims 2 or 3, characterised in that the carrier comprises a rail (16) which extends parallel to the longitudinal direction of the gripper bars and which connects the first guide aids (5) to the gripper guide housing (8).

5. Device according to at least one of the preceding claims, characterised in that the first guide aids (5), preferably in the form of guide listels, are adjustable relative to the carrier independently of one another in three directions which correspond respectively to the warp direction, the weft direction and the height.

6. Device according to Claim 5, characterised in that the first guide aids (5) are made adjustable parallel to the longitudinal direction of the gripper bars (2) for matching to the respective fabric width.

7. Device according to at least one of the preceding claims, characterised in that the second guide aids (6), preferably in the form of a straight-line guide provided with a guide profile, are vertically adjustable relative to the carrier, whilst preserving their orientation.

8. Device according to at least one of the preceding claims, characterised in that the constructional unit formed by the guide aids (5, 6) and by the carrier can be fixed relative to the frame at at least one second point (20).

9. Device according to at least one of the preceding claims, characterised in that third guide aids (7) are arranged on the carrier in the region of the driving gearwheels (3), and in that the third guide aids (7), preferably in the form of rollers, are adjustable relative to the carrier in a direction perpendicular to the longitudinal direction of the gripper bars (2).

10. Gripper weaving machine, provided with a device according to at least one of the preceding claims.

## Revendications

1. Dispositif de guidage d'au moins une lance (2) sur un métier à lances comportant :
- deux systèmes de moyens de guidage (5,6) disposés à distance l'un de l'autre dans la direction longitudinale des lances (2) dans la zone des roues dentées motrices (3) affectées aux lances (2), à savoir un système de premiers moyens auxiliaires de guidage (5) sur le côté des roues dentées motrices (3) placé près du bord du tissu et un système de seconds moyens de guidage auxiliaires (6) sur le côté des roues dentées motrices (3) opposé au au bord du tissu et
- un support fixable au châssis du métier à tisser pour les deux systèmes de moyens de guidage (5,6),
dispositif dans lequel :
- les deux systèmes de moyens de guidage (5,6) sont réglables l'un par rapport à l'autre sur le support,
- le support est monté à rotation sur le châssis sur un axe coïncidant avec l'axe de rotation (4) des roues dentées motrices (3) et
- le support peut être fixé sur le châssis librement au choix dans des positions de rotation différentes.

2. Dispositif selon la revendication 1, caractérisé en ce que le support comprend un boitier de guidage 8 des lances et en ce que le support, en particulier le boîtier de guidage 8 des lances, est monté en rotation sur un moyeu (9) dont l'axe de rotation (4) coincide avec l'axe de rotation des roues dentées motrices (3).

3. Dispositif selon la revendication 2, caractérisé en ce que le boîtier de guidage des lances (8) présente une série de coulisses circulaire (11), qui peuvent être traversés par des boulons filetés (12) vissables sur le châssis pour pouvoir fixer le boîtier de guidage 8 des lances dans la direction souhaitée.

4. Dispositif selon l'une quelconque des revendications 2 et 3, caractérisé en ce que le support comprend une tringle (16) qui s'étend parallèlement à la direction longitudinale des lances et relie les premiers moyens de guidage (5) au boîtier de guidage 8 des lances.

5. Dispositif selon au moins une quelconque des revendications précédentes, caractérisé en ce que les premiers moyens de guidage (5), de préférence sous la forme de plaquettes de guidage, peuvent être réglés indépendamment l'un de l'autre vis-à-vis du support dans trois directions, qui coïncident respectivement avec la direction de la chaîne, la direction de la trame et la hauteur.

6. Dispositif selon la revendication 5, caractérisé en ce que les premiers moyens de guidage (5) sont conformés de manière à pouvoir se déplacer parallèlement à la direction longitudinale des lances (2) pour s'adapter à la largeur respective du tissu.

7. Dispositif selon au moins l'une quelconque des revendications précédentes, caractérisé en ce que les seconds moyens de guidage (6), de préférence sous la forme d'une coulisse droite pourvue d'un profil de guidage, sont réglables relativement au support tout en conservant leur orientation en hauteur.

8. Dispositif selon au moins l'une quelconque des revendications précédentes, caractérisé en ce que l'ensemble structurel formé par les moyens de guidage (5,6) et le support peut être fixé au moins en un second point (20) relativement au châssis.

9. Dispositif selon au moins l'une quelconque des revendications précédentes, caractérisé en ce que, au voisinage des roues dentées motrices (3), est agence sur le support un troisième système de moyens de guidage (7) et en ce que ce troisième système de moyens de guidage (7), de préférence sous la forme de rouleaux, peut être réglé par rapport au support dans une direction perpendiculaire à la direction longitudinale des lances (2).

10. Métier à tisser à lances pourvu d'un dispositif selon au moins l'une quelconque des revendications précédentes.
